# EUROPÄISCHE PATENTSCHRIFT

(11) **EP 0 584 072 B1**
(45) Veröffentlichungstag und Bekanntmachung des Hinweises auf die Patenterteilung: **22.05.1996**
(21) Anmeldenummer: 92900067.7
(22) Anmeldetag: 06.12.1991
(51) Int. Cl.: F01K 23/10

(54) **GAS- UND DAMPFTURBINENANLAGE**
GAS-TURBINE/STEAM-TURBINE INSTALLATION
INSTALLATION A TURBINE A GAZ ET A TURBINE A VAPEUR

(30) Priorität: 16.05.1991 DE 4116065
(43) Veröffentlichungstag der Anmeldung: 02.03.1994
(73) Patentinhaber: SIEMENS AKTIENGESELLSCHAFT, D-80333 München (DE)
(72) Erfinder: VOLLMER, Wolfgang, D-8520 Erlangen (DE)
(86) Internationale Anmeldenummer: DE9100952
(87) Internationale Veröffentlichungsnummer: WO9220905

(56) Entgegenhaltungen:
- FR-A- 2 030 500
- FR-A- 2 107 449
- GB-A- 904 536
- US-A- 3 095 699
- US-A- 3 314 231
- PATENT ABSTRACTS OF JAPAN vol. 011, no. 242 (C-438)7. August 1987, & JP-A-62 048 794 (MITSUBISHI 3 March 1987

## Beschreibung

Die Erfindung betrifft eine Gas- und Dampfturbinenanlage mit einem der Gasturbine abgasseitig nachgeschalteten Dampferzeuger zur Erzeugung von Dapf für die Dampfturbine in einem Wasser-Dampf-Kreislauf, wobei der Dampferzeuger eine einer Kohlemühle nachgeschaltete Feuerungsanlage umfaßt.

Eine derartige Gas- und Dampfturbinenanlage mit einem Dampferzeuger mit zugehöriger Feuerungsanlage und vorgeschalteter Kohlemühle ist aus der US-A-3,095,699 bekannt. Bei der bekannten Anlage ist der Abgasstrom der Gasturbine in Teilströme unterteilt, wobei ein Teilstrom als Verbrennungsluft für die Feuerungsanlage und ein weiterer Teilstrom zur Kohletrocknung sowie ferner ein Teilstrom zur Speisewasservorwarmung verwendet werden. Aus der US-A-3,314,231 ist es darüber hinaus bekannt, das Abgas aus einer Gasturbinenanlage zunächst über einen Abhitzedampferzeuger zu führen, bevor es einer Feuerungsanlage eines nachgeschalteten Dampferzeugers zugeführt wird.

Bei der Planung und beim Bau einer Gas- und Dampfturbinenanlage, insbesondere bei einer Ankopplung einer Gasturbinenanlage an eine bestehende Dampfturbinenanlage mit eriner Feuerungsanlage, müssen die voneinander abhängigen Leistungen der Gasturbine und der Dampfturbine sowie des Dampferzeugers zur Erzielung eines hohen Gesamtwirkungsgrades aufeinander abgestimmt werden. Dabei ist der Gesamtwirkungsgrad um so höher, je länger die Gasturbine mit Vollast betrieben wird. Da allerdings bei einer derartigen Anlage das Abgas der Gasturbine üblicherweise als Verbrennungsluft für die Feuerungsanlage des Dampferzeugers genutzt wird, führt eine Änderungder Dampferzeugerleistung, z.B. durch eine Absenkung der Flammentemperatur der Feuerungsanlage, zu einem Mißverhältnis zwischen der Abgasmenge der Gasturbine und der erforderlichen Luft- oder Sauerstoffmenge für die Feuerungsanlage.Dadurch ist, insbesondere im Teillastbereich, der Wirkungsgrad der Anlage nur begrenzt optimierbar.

Der Erfindung liegt daher die Aufgabe zugrunde, bei einer Nachrüstung einer bestehenden Dampfturbinenanlage mit einer Gasturbine bei allen Betriebszuständen einen möglichst hohen Gesamtwirkungsgrad zu erreichen. Dabei soll eine weitestgehende Ausnutzung bestehender Baugruppen ermöglicht werden.

Diese Aufgabe wird erfindungsgemäß dadurch gelöst, daß eine erste einstellbare Teilmenge des in einem Wärmetauscher abgekühlten Abgases aus der Gasturbine der Feuerungsanlage als Verbrennungsluft zuführbar ist, daß eine zweite einstellbare Teilmenge des abgekühlten Abgases einem Wärmetauscher zum Aufwärmen von Luft für die Kohlemühle zuführbar ist und daß eine dritte Teilmenge des abgekühlten Abgases dem den Dampferzeuger durchströmenden Rauchgas aus der Feuerungsanlage zumischbar ist.

Zur Erzeugung von zusätzlichem Dampf für die Dampfturbine ist zweckmaßigerweise der vom Abgas aus der Gasturbine durchströmte Wärmetauscher oder Kühler in den Wasser-Dampf-Kreislauf der Dampfturbine geschaltet. Dabei wird das Abgas aus der Gasturbine vorteilhafterweise auf die bei der Auslegung der bestehenden Rauchgaskanäle der Dampfturbinenanlage zugelassene Höchsttemperatur abgekühlt.

Zur Anreicherung der Verbrennungsluft für die Feuerungsanlage mit Sauerstoff ist ein Teil der im zweiten Wärmetauscher aufgewärmten Luft der ersten Teilmenge des abgekühlten Abgases aus der Gasturbine zuführbar.

Zur Regelung der Temperatur in der Kohlemühle ist der im zweiten Wärmetauscher aufgewärmten Luft für die Kohlemühle kalte Luft zumischbar.

Die mit der Erfindung erzielten Vorteile bestehen insbesondere darin, daß einerseits durch eine Abkühlung der Abgase aus der Gasturbine in einem Wärmetauscher eine Überhitzung bereits bestehender Rauchgaskanäle der Dampfturbinenanlage sicher vermieden ist und daß andererseits durch eine Aufteilung der abgekühlten Abgase in regelbare Teilmengen eine zusätzliche Nutzung der in den Abgasen enthaltenen Wärme für den Gesamtprozeß und damit ein hoher Gesamtwirkungsgrad der Anlage unabhängig vom Betriebszustand erreicht wird.

Zur näheren Erläuterung der Erfindung wird anhand einer Zeichnung ein Ausführungsbeispiel beschrieben. Darin zeigt die Figur in schematischer Darstellung eine Gas- und Dampfturbinenanlage mit einer Aufteilung der Abgase aus der Gasturbine in drei regelbare Teilströme.

Die Gas- und Dampfturbinenanlage gemäß der Figur umfaßt einen Dampferzeuger 2 und eine in einen Wasser-Dampf-Kreislauf 3 geschaltete Dampfturbine 4 mit angekoppeltem Generator 5 sowie eine dem Dampferzeuger 2 vorgeschaltete Gasturbine 6 mit angekoppeltem Generator 7. Der Dampferzeuger 2 umfaßt eine Feuerungsanlage 8, die über eine Brennstoffleitung 9 an eine Kohlemühle 10 angeschlossen ist.

In den vereinfacht dargestellten Wasser-Dampf-Kreislauf 3 der Dampfturbine 4 ist ein Kondensator 15 und eine dem Kondensator 15 nachgeschaltete Pumpe 16 sowie ein im Dampferzeuger 2 angeordneter Vorwärmer 17 geschaltet. Der Vorwärmer 17 ist ausgangsseitig über einen ersten Zweig 18, in den ein Ventil 19 geschaltet ist, an einen vom heißen Abgas a aus der Gasturbine 6 beheizten Wärmetauscher 20 angeschlossen. Der Vorwärmer 17 ist außerdem über einen zweiten Zweig 22 an eine im Dampferzeuger 2 im Bereich eines Feuerraums 23 angeordnete Heizeinrichtung 24 angeschlossen.

Der Wärmetauscher 20 ist ausgangsseitig über eine Dampfleitung 21 an die Dampfturbine 4 angeschlossen. Der Wärmetauscher 20 ist primärseitig in eine an die Gasturbine 6 angeschlossene Abgasleitung 25 geschaltet.

Zum Zuführen einer ersten Teilmenge tl des Abgases a aus der Gasturbine 6 in die Feuerungsanlage 8 ist an die Abgasleitung 25 eine erste Teilstromleitung 26 angeschlossen, die in die Feuerungsanlage 8 mündet. Die Abgasleitung 25 ist außerdem über eine zweite Teilstromleitung 27 mit einem Eingang 2a des Dampferzeugers 2 verbunden. Die Abgasleitung 25 weist außerdem eine dritte Teilstromleitung 28 auf, in die ein zweiter Wärmetauscher 29 geschaltet ist. In die Teilstromleitungen 26, 27 und 28 sind Klappen 30, 31 bzw. 32, beispielsweise Drosselklappen oder andere Regelorgane, geschaltet. Die Klappen 30, 31 bzw. 32 können dabei von nicht dargestellten Motoren betätigt werden.

Beim Betrieb der Gas- und Dampfturbinenanlage wird das aus der Gasturbine 6 abströmende heiße Abgas a im Wärmetauscher 20 auf etwa 400° C abgekühlt, so daß die Wände der als Rauchgaskanäle ausgebildeten Teilstromleitungen 26, 27 und 28 nicht über 400° C aufgeheizt werden. In Strömungsrichtung der Abgase a hinter dem Wärmetauscher 20 wird das Abgas a in drei einstellbare Teilmengen t1, t2 und t3 aufgeteilt. Dabei wird die über die Teilstromleitung 26 strömende Teilmenge t1 auf den Bedarf der Feuerungsanlage 8 an Verbrennungsluft, d.h. insbesondere in Abhängigkeit vom Betriebszustand der Anlage, eingestellt. Dabei kann der Teilmenge t1 verdichtete und im Wärmetauscher 29 vorgewärmte Luft L aus einem Luftverdichter 35 zugemischt werden. Dazu ist der Luftverdichter 35 über eine sekundärseitig in den Wärmetauscher 29 geschaltete Luftleitung 36 an die Teilstromleitung 26 angeschlossen. Zur Einstellung der erforderlichen Luftmenge ist in die Luftleitung 36 eine Klappe 37 geschaltet.

Bei abnehmender Last und damit bei vermindertem Bedarf an Verbrennungsluft für die Feuerungsanlage 8 wird der nicht für die Feuerungsanlage 8 benötigte Teil der Abgase a über die Teilstromleitungen 27 und 28 einerseits in den Dampferzeuger 2 und andererseits über den zweiten Wärmetauscher 29 geführt. Dabei wird die über die Teilstromleitung 27 strömende Teilmenge t3 des Abgases a dem in der Feuerungsanlage 8 erzeugten Rauchgas r zugemischt. Die Teilmenge t3 des Abgases a und das Rauchgas r verlassen den Dampferzeuger 2 über dessen Ausgang 2b und über einen Gasfilter 40 in Richtung auf einen (nicht dargestellten) Kamin.

Die über die Teilstromleitung 28 geführte einstellbare Teilmenge t2 des Abgases a erwärmt im Wärmetauscher 29 die über die Luftleitung 36 strömende Luft L und wird anschließend dem aus dem Dampferzeuger 2 abströmenden Rauchgas r hinter dem Gasfilter 40 zugemischt.

Die von der zweiten Teilmenge t2 im Wärmetauscher 29 aufgewärmte Luft L aus dem Luftverdichter 36 strömt über einen Zweig 41 der Luftleitung 36 in die Kohlemühle 10. Sie dient dort einerseits als Wärmemedium zum Trocknen der der Kohlemühle 10 über eine Kohleleitung 42 zugeführten Kohle k und andererseits als Transportmittel zum Zuführen der in der Kohlemühle 10 zermahlenen Kohle k über die Brennstoffleitung 9 in die Feuerungsanlage 8. In den von der Luftleitung 36 ausgehenden Zweig 41, in den eine Klappe 44 geschaltet ist, mündet eine vor dem Wärmetauscher 29 an die Luftleitung 36 angeschlossene Kaltluftleitung 45, in die eine Klappe 46 geschaltet ist. Dabei wird durch Zumischen einer mittels der Klappe 46 einstellbaren Kaltluftmenge zur aufgewärmten Luft L aus dem Wärmetauscher 29 die Temperatur der Luft L für die Kohlemühle 10 eingestellt.

Das Rauchgas r aus der Feuerungsanlage 8 und die über die Teilstromleitung 27 in den Dampferzeuger 2 einströmende Teilmenge t3 des Abgases a dienen zur Erzeugung von Dampf für die Dampfturbine 4. Dazu wird Wasser aus dem Kondensator 15 über die Pumpe 16 in den vom Rauchgas r und vom Abgas a beheizten Vorwärmer 17 gepumpt und dort vorgewärmt. Das über den Zweig 22 strömende aufgewärmte Wasser wird in den von den heißen Rauchgasen r aus der Feuerungsanlage 8 beheizten Heizflächen 24 verdampft und überhitzt. Der überhitzte Dampf wird über eine Dampfleitung 50 der Dampfturbine 4 zugeführt. Das über den Zweig 18 strömende aufgewärmte Wasser wird im Wärmetauscher 20 ebenfalls verdampft und überhitzt und der Dampfturbine 4 zugeführt. Dort wird der überhitzte Dampf entspannt und anschließend im Kondensator 15 kondensiert.

Durch die erfindungsgemäße Aufteilung der abgekühlten Abgase a aus der Gasturbine 6 in drei einstellbare Teilmengen t1, t2 und t3 ist einerseits die Gasturbine 6 von den Anforderungen der Feuerungsanlage bezüglich der bei unterschiedlichen Betriebszuständen erforderlichen Luftmenge entkoppelt. Andererseits kann der Dampferzeuger 2 und damit der Dampfprozeß unabhängig vom Lastzustand der Gasturbine 6 betrieben werden.

## Patentansprüche

1. Gas- und Dampfturbinenanlage mit einem der Gasturbine (6) abgasseitig nachgeschalteten Dampferzeuger (2) zur Erzeugung von Dampf für die Dampfturbine (4) in einem Wasser-Dampf-Kreislauf (3), wobei der Dampferzeuger (2) eine einer Kohlemühle (10) nachgeschaltete Feuerungsanlage (8) umfaßt,
- wobei eine erste einstellbare Teilmenge (t1) des in einem ersten Wärmetauscher (20) abgekühlten Abgases (a) aus der Gasturbine (6) der Feuerungsanlage (8) als Verbrennungsluft zuführbar ist,
- wobei eine zweite einstellbare Teilmenge (t2) des abgekühlten Abgases (a) einem zweiten Wärmetauscher (29) zum Aufwärmen von Luft (1) für die Kohlemühle (10) zuführbar ist, und
- wobei eine dritte einstellbare Teilmenge (t3) des abgekühlten Abgases (a) dem den Dampferzeuger (2) durchströmenden Rauchgas (r) aus der Feuerungsanlage (8) zumischbar ist.

2. Gas- und Dampfturbinenanlage nach Anspruch 1, **dadurch gekennzeichnet,** daß der vom Abgas (a) aus der Gasturbine (6) durchströmte Wärmetauscher (20) in den Wasser-Dampf-Kreislauf (3) der Dampfturbine (4) geschaltet ist.

3. Gas- und Dampfturbinenanlage nach Anspruch 1 oder 2, **dadurch gekennzeichnet,** daß ein Teil der im zweiten Wärmetauscher (29) aufgewärmten Luft (L) der ersten Teilmenge (t1) des abgekühlten Abgases (a) zuführbar ist.

4. Gas- und Dampfturbinenanlage nach einem der Ansprüche 1 bis 3, **dadurch gekennzeichnet,** daß der im zweiten Wärmetauscher (29) aufgewärmten Luft (L) für die Kohlemühle (10) kalte Luft (L) zumischbar ist.

## Claims

1. Gas and steam turbine installation having a steam generator (2), which is connected downstream of the gas turbine (6) on the waste gas side, for generating steam for the steam turbine (4) in a water-steam loop (3), wherein the steam generator (2) comprises a furnace installation (8) which is connected downstream of a coal mill (10),
- wherein a first adjustable fractional quantity (t1) of the waste gas (a) from the gas turbine (6), which waste gas is cooled in a first heat exchanger (20), can be supplied to the furnace installation (8) as combustion air,
- wherein a second adjustable fractional quantity (t2) of the cooled waste gas (a) can be supplied to a second heat exchanger (29) for the purpose of heating air (1) for the coal mill (10),
and
- wherein a third adjustable fractional quantity (t3) of the cooled waste gas (a) can be admixed with the flue gas (r) from the furnace installation (8) flowing through the steam generator (2).

2. Gas and steam turbine installation according to claim 1, characterised in that the heat exchanger (20), through which the waste gas (a) from the gas turbine (6) flows, is connected into the water-steam loop (3) of the steam turbine (4).

3. Gas and steam turbine installation according to claim 1 or 2, characterised in that a fraction of the air (L) which is heated in the second heat exchanger (29) can be supplied to the first fractional quantity (t1) of the cooled waste gas (a).

4. Gas and steam turbine installation according to one of the claims 1 to 3, characterised in that cold air (L) can be admixed with the air (L) heated in the second heat exchanger (29) for the coal mill (10).

## Revendications

1. Installation à turbine à gaz et à turbine à vapeur comportant un générateur (2) de vapeur, monté du côté des gaz d'échappement en aval de la turbine (6) à gaz, destiné à produire de la vapeur pour la turbine (4) à vapeur dans un circuit eau-vapeur, le générateur (2) de vapeur comprenant une installation (8) de chauffe montée en aval d'un broyeur (10) à charbon,
- une première quantité partielle (t₁) réglable des gaz (a) d'échappement refroidis dans un premier échangeur (20) de chaleur pouvant être envoyée de la turbine (6) à gaz à l'installation (8) de chauffe en tant qu'air de combustion,
- une deuxième quantité partielle (t₂) réglable des gaz (a) d'échappement refroidis pouvant être envoyée dans un second échangeur (29) de chaleur afin de réchauffer de l'air pour le broyeur (10) de charbon, et
- une troisième quantité partielle (t₃) réglable des gaz (a) d'échappement refroidis pouvant être mélangée au gaz (r) de fumée sortant de l'installation (8) de chauffe et passant dans le générateur (2) de vapeur.

2. Installation à turbine à gaz et à turbine à vapeur suivant la revendication 1, caractérisée en ce que l'échangeur (20) de chaleur dans lequel passent des gaz (a) d'échappement sortant de la turbine (6) à gaz est monté dans le circuit (3) eau-vapeur de la turbine (4) à vapeur.

3. Installation à turbine à gaz et à turbine à vapeur suivant la revendication 1 ou la revendication 2, caractérisée en ce qu'une partie de l'air (L) rechauffé dans le second échangeur (29) de chaleur peut être envoyée à la première quantité partielle (t₁) des gaz (a) d'échappement refroidis.

4. Installation à turbine à gaz et à turbine à vapeur suivant l'une des revendications 1 à 3, caractérisée en ce que l'air (L) réchauffé dans le second échangeur (29) de chaleur pour le broyeur (10) à charbon peut être mélangé à de l'air (L) froid.
